# EUROPÄISCHE PATENTSCHRIFT

(11) **EP 0 994 247 B1**
(45) Veröffentlichungstag und Bekanntmachung des Hinweises auf die Patenterteilung: **28.07.2004**
(21) Anmeldenummer: 99101651.0
(22) Anmeldetag: 05.02.1999
(51) Int. Cl.: F02M 25/07

(54) **Ventilanordnung zur Steuerung eines rückgeführten Abgasstromes**
Valve arrangement for the control of a recirculated exhaust gas flow
Arrangement d'une soupape pour la commande d'un flux de gaz d'échappement recyclé

(30) Priorität: 23.03.1998 DE 19812702
(43) Veröffentlichungstag der Anmeldung: 19.04.2000
(73) Patentinhaber: Volkswagen Aktiengesellschaft, 38436 Wolfsburg (DE); Gustav Wahler GmbH u. Co.KG, 73730 Esslingen (DE)
(72) Erfinder: Frank, Karl-Michael, 38159 Vechelde (DE); Zimmermann, Frank, 73730 Esslingen 21 (DE); Coenders, Martin, 38302 Wolfenbüttel (DE)

(56) Entgegenhaltungen:
- EP-A2- 0 489 263

## Beschreibung

Die Erfindung betrifft eine Ventilanordnung zur Steuerung eines extern rückgeführten Abgasstromes an einer Brennkraftmaschine gemäß dem Oberbegriff des Patentanspruches 1.

Gattungsgemäße Ventilanordnungen sind bekannt beispielsweise aus WO 96/30635 und US 5.205.265 A.
Aus WO 96/30635 sind mehrere schematische Anordnungen einer Brennkraftmaschine mit einer Abgasanlage und einem Abgaskühler bekannt, wobei aus dem Abgasstrang eine Abgasrückführleitung abzweigt, welche ihrerseits eine Y-förmige Verzweigung aufweist. In einem Zweig dieser Verzweigung ist ein Abgaskühler eingesetzt, während der andere Zweig einen Bypass für diesen Abgaskühler darstellt. Stromab des Abgaskühlers werden diese beiden verzweigten Wege erneut zusammengeführt, um entsprechend gekühltes oder ungekühltes, rückgeführtes Abgas in eine Luftansaugleitung der Brennkraftmaschine einzuleiten. Diese Zusammenführung weist entweder ein oder zwei von einer elektronischen Kontrolleinrichtung beherrschte, nur schematisch gezeigte Ventile auf.

Die US 5.205.265 zeigt eine vergleichbare Anordnung mit einem Abzweig stromab eines Katalysators in einer Abgasanlage, wobei zunächst ein erstes Ventil den über diesen Abzweig rückgeführten Abgasstrom entweder über einen EGR-Kühler und anschließend über einen Abgasfilter leitet oder einen Bypass zu diesem EGR-Kühler schaltet.

Des weiteren ist aus der gattungsfremden Deutschen Patentschrift DE-621 945 ein Leerlaufmengenregler für eine Brennkraftmaschine derart bekannt, daß in eine Gemisch zuführende Leitung zwei sich gegenüberliegende Ventilsitze eingearbeitet sind, auf welchen Ventilteller aufliegen. Diese beiden Ventilteller sind auf einer gemeinsamen Stange angeordnet. Bei geschlossener Drosselklappe und daher in der Gemischleitung herrschendem Unterdruck wirkt der atmosphärische Umgebungsdruck auf einen der Ventilteller im Öffnungssinne und öffnet diesen gegen eine dem anderen Ventilteller zugeordnete Feder um eine den Leerlauf sicherstellende Frischluftzufuhr zu gewährleisten. In dieser Anordnung sind beide Ventilteller fest auf der Verbindungsstange angeordnet und die Öffnungsbewegung beider Ventilteller erfolgt immer gemeinsam durch eine auf einen der Ventilteller wirkende Druckdifferenz.

Der Erfindung liegt die Aufgabe zugrunde, eine gattungsgemäße Ventilanordnung bereitzustellen, welche es in konstruktiv einfacher Ausführung ermöglicht, einen extern rückgeführten Abgasstrom wahlweise über einen Abgaskühler oder über eine diesen umgehende Leitung zu führen.

Die Lösung dieser Aufgabe gelingt mit den Merkmalen des Patentanspruches 1. Vorteilhafte Ausgestaltungen der Erfindung sind in den abhängigen Ansprüchen angegeben.

Erfindungsgemäß ist vorgesehen, daß die Ventilanordnung zwei Ventilsitze aufweist, denen jeweils ein Verschlußglied, vorzugsweise als kreisrunder Ventilteller ausgebildet, zugeordnet ist, wobei beide Verschlußglieder von einem gemeinsamen Betätigungsmechanismus betätigbar sind und diese in Richtung ihrer Schließstellung sowohl elastisch vorgespannt sind als auch vom Abgasdruck des Abgasstromes beaufschlagt sind.

Vorteilhafterweise ist durch die erfindungsgemäße Ventilanordnung ein Doppelsitzventil bereitgestellt, welches von einem gemeinsamen Betätigungsmechanismus betätigbar entweder den gekühlten oder den ungekühlten, rückgeführten Abgasstrom freigeben kann, wobei die die Verschlußglieder fest auf ihren Ventilsitz zur Anlage bringenden elastischen Mittel durch die Unterstützung des gleichwirkenden Abgasdruckes vergleichsweise gering dimensioniert werden und konstruktiv einfach ausfallen können.

Vorzugsweise sind die Verschlußglieder als kreisrunde Ventilteller ausgebildet auf einer gemeinsamen, von einem Stellorgan betätigbaren Betätigungsstange des Betätigungsmechanismus angeordnet. Diese Betätigungsstange kann bevorzugt eines der beiden Verschlußglieder zentral durchsetzen. Bevorzugt ist eines der beiden Verschlußglieder beweglich auf der Betätigungsstange angeordnet.

Weiterhin wird das Stellorgan bevorzugt von einem der Brennkraftmaschine zugeordneten elektronischen Steuergerät in Abhängigkeit von mehreren Sensorsignalen angesteuert, so daß eine emissionsarme Betriebsweise der Brennkraftmaschine sichergestellt ist.

In einer besonders bevorzugten Ausführungsform wird durch entsprechende Ansteuerung des Stellorganes zusätzlich die rückgeführte Abgasmenge geregelt.

Für eine besonders einfache bauliche Ausführung ist es bevorzugt vorgesehen, daß innerhalb eines gemeinsamen Gehäuses abströmseitig von zwei Strömungspfaden die Ventilsitze angeordnet sind, wobei stromab dieser Ventilsitze ein gemeinsamer Ausströmpfad vorgesehen ist.

Weitere Vorteile und Merkmale der Erfindung ergeben sich aus den abhängigen Ansprüchen und dem nachfolgend anhand einer Zeichnung näher erläuterten Ausführungsbeispiel.

Die Zeichnung zeigt an ihrem unteren Rand eine Abgasleitung 1 einer nicht gezeigten Brennkraftmaschine, von welcher eine insgesamt mit 2 bezeichnete Rückführleitung zur externen Rückführung eines Teiles des Abgasstromes in eine am oberen Bildrand zu erkennende, Verbrennungsluft zuführende Luftleitung 3 abzweigt.
Die Rückführleitung 2 verzweigt in einer Gabelung 4 in einen einen Abgaskühler 5 aufweisenden Leitungsabschnitt 6 und in einen parallel dazu angeordneten, als Bypass für den Abgaskühler 5 wirkenden Leitungsabschnitt 7.
Der Abgaskühler 5 kann beispielsweise eine von Kühlwasser durchströmte Kühlschlange 8 aufweisen.

Die Leitungsabschnitte 6 und 7 sind abschnittsweise in einem die erfindungsgemäße Ventilanordnung aufweisenden Gehäuse 9 ausgebildet. Dieses weist einen kanalartigen Strömungspfad 10 für den über den Abgaskühler 5 strömenden Abgasstrom und hiervon getrennt einen weiteren, kanalartigen Strömungspfad 11 für den über den Bypass (Leitungsabschnitt 7) strömenden Abgasstrom auf.
Abströmseitig münden beide Strömungspfade 10 und 11 in je einen gehäuseseitigen Ventilsitz 12 und 13, welche von als kreisrunde Ventilteller 14 und 15 ausgebildeten Verschlußgliedern 16 beherrscht sind.

Der eine Ventilteller 14 wird zentral von einer einen Teil eines Betätigungsmechanismus 17 bildenden Betätigungsstange 18 durchsetzt und ist auf dieser gleitverschieblich gelagert. Die Betätigungsstange 18 ist in einer Führungsbuchse 19 im Gehäuse 9 gelagert. An dieser Führungsbuchse 19 greift ein stark schematisiert gezeichneter Hebelmechanismus 20 an, weicher endseitig ein doppelseitig wirkendes Stellorgan 21 aufweist. Dieses Stellorgan 21 wird unter Zwischenschaltung eines nicht gezeigten Wandlers von einem elektronischen Steuergerät 25 angesteuert, welches seinerseits das Motorsteuergerät der Brennkraftmaschine ist und eine Mehrzahl von Sensorsignalen aufnimmt und noch weitere, nicht gezeigte Komponenten der Brennkraftmaschine steuert bzw. regelt.

Bei geöffneten Ventilsitzen 12 bzw. 13 stehen die Strömungspfade 10, 11 mit einem in die Luftleitung 3 mündenden Ausströmpfad 22 in Verbindung. Auf der diesem Ausströmpfad 22 zugewandten Seite der Ventilteller 14 und 15 weist die Betätigungsstange 18 jeweils einen Bund 23 bzw. 24 auf, der auf das jeweils zugeordnete Verschlußglied 16 in dessen Öffnungsrichtung wirkt. Auf die zu diesen Bünden 23, 24 abgewandt liegende Seite 26, 27 der Ventilteller 14, 15 wirken als Druckfedern 28, 29 ausgebildete elastische Vorspannmittel, welche sich anderenends jeweils im Gehäuse 9 abstützen und die Verschlußglieder 16 in Schließrichtung beaufschlagen.

Soll im Betrieb der Brennkraftmaschine beispielsweise im betriebswarmen Zustand und bei vergleichsweise hoher Last kein Abgas rückgeführt werden, so befindet sich die Ventilanordnung in der zeichnungsgemäßen Stellung, das heißt die Rückführleitung 2 ist durch Anlage der beiden Ventilteller 14 und 15 auf den ihnen zugeordneten Sitzen 12 und 13 gesperrt. Sowohl der über den Strömungsweg mit den Bezugszeichen 1, 4, 7 und 11 als auch der über den Strömungsweg 1, 4, 6 und 10 an dem Doppelstizventil anliegende Abgasdruck wirkt auf die Seiten 16 bzw. 17, sodaß die Ventilteller 14 und 15 dadurch in ihre Schließstellung beaufschlagt sind.

Soll beispielsweise nach einem Kaltstart der Brennkraftmaschine zur Emissionsverringerung Abgas rückgeführt werden, so ist eine Kühlung dieses Abgases zunächst unerwünscht und das Stellorgan 21 verschiebt die Betätigungsstange 18 nach rechts, wodurch diese über den mittels des Bundes 24 bereitgestellten Formschluß am Ventilteller 15 angreift und diesen von seinem Ventilsitz 13 abhebt. Hierbei wird zugleich die Druckfeder 29 zusammengedrückt. Die Abgasrückführrate ist hierbei über den Stellweg des Stellorganes 21 einstellbar, das heißt letztendlich über die zwischen Ventilteller 15 und Ventilsitz 13 wirksame Querschnittsfläche.

Ist aus Emissionsgründen eine Kühlung der rückgeführten Abgasmenge von Vorteil, so wird über das Steuergerät 25 das Stellorgan 21 in eine weitere Stellung derart verschoben, daß die Betätigungsstange 18 nach links verschoben wird, wodurch der Bund 23 formschlüssig am Ventilteller 14 angreift und diesen von seinem Ventilsitz 12 abhebt, wobei zugleich Bund 24 den Formschluß aufhebend vom Ventilteller 15 abhebt.
Wird also gekühltes oder ungekühltes Abgas in die Luftleitung 3 zurückgeführt, gelangt dieses entweder über Strömungspfad 10 oder Strömungspfad 11 in den stromab der Ventilteller 14 und 15 angeordneten Ausströmpfad 22 im Gehäuse 9.

Das Stellorgan 21 kann als doppelseitig wirkende Pneumatikdose oder als elektrischer Stellmotor oder als Magnetstellwerk oder beispielsweise als doppelseitig wirkender Hydraulikkolben oder andersartig ausgebildet sein.

Vorteilhafterweise sind innenliegende Gehäusewandungen 30 und 31 im Bereich der Ventilsitze 12 und 13 plan ausgebildet, so daß diese in vergleichsweise einfacher Art und Weise bereitgestellt werden können. Selbstverständlich ist in Abweichung der Zeichnungsfigur eine andersartige Ausbildung der Ventilsitze 12 und 13 möglich, beispielsweise durch plane Anlage der Ventilteller 14 und 15 an den Gehäusewandungen 30 und 31.

Vorteilhafterweise werden die Verschlußglieder 16 durch den Abgasdruck in ihrer Schließstellung gehalten, sodaß die die elastische Vorspannung aufbringenden Federn 28 und 29 entsprechend gering dimensioniert werden können.
Bei einer Öffnungsbewegung des rechtsliegenden Ventiltellers 15 bleibt die linksliegende Feder 28 unberührt, sodaß lediglich die geringe Schließkraft der Feder 29 durch den Betätigungsmechanismus 17 zu überwinden ist. Analog sind die Verhältnisse bei einer Öffnungsbewegung des linksliegenden Ventiltellers 14.

## Patentansprüche

1. Ventilanordnung zur Steuerung eines extern rückgeführten Abgasstromes an einer Brennkraftmaschine, mit einem in einer Rückführleitung (2) angeordneten Abgaskühler (5), welcher mittels der Ventilanordnung wahlweise umgangen werden kann, **dadurch gekennzeichnet, daß** die Ventilanordnung zwei Ventilsitze (12, 13) aufweist, denen jeweils ein Verschlußglied (16) zugeordnet ist, welche von einem gemeinsamen Betätigungsmechanismus (17) über ein Stellorgan (21) betätigbar sind, wobei diese Verschlußglieder (16) in ihre Schließstellung sowohl elastisch vorgespannt als auch durch Abgasdruck des Abgasstromes belastet sind.

2. Anordnung nach Anspruch 1, **dadurch gekennzeichnet, daß** die Verschlußglieder (16) als kreisrunde Ventilteller (14, 15) ausgebildet an einer gemeinsamen Betätigungsstange (18) angeordnet sind.

3. Anordnung nach Anspruch 1 oder 2, **dadurch gekennzeichnet, daß** die Ventilanordnung in einem gemeinsamen Gehäuse (9) angeordnet ist, welches einen Strömungspfad (10) für den über den Abgaskühler (5) strömenden Abgasstrom und davon getrennt einen Strömungspfad (11) für den den Abgaskühler (5) umgehenden Abgasstrom aufweist, wobei beide Strömungspfade (10, 11) abströmseitig von den Verschlußgliedern (16) beherrscht sind und in einen gemeinsamen Ausströmpfad (22) münden.

4. Anordnung nach einem oder mehreren der vorhergehenden Ansprüche, **dadurch gekennzeichnet, daß** das Stellorgan (21) von einem elektronischen Steuergerät (25) in Abhängigkeit von Sensorsignalen angesteuert den Betätigungsmechanismus (17) in eine von zwei zueinander entgegengesetzte Betätigungsrichtungen verschiebt.

5. Anordnung nach einem oder mehreren der vorhergehenden Ansprüche, **dadurch gekennzeichnet, daß** der Betätigungsmechanismus (17) vom Stellorgan (21) in zumindest eine die Rückführung von Abgas sperrende Stellung bewegbar ist, in welcher beide Verschlußglieder (16) auf ihren Ventilsitzen (12, 13) aufliegen, sowie jeweils in mindestens eine den über den Abgaskühler (5) geleiteten Abgasstrom rückführende Stellung oder eine den Abgaskühler (5) umgehende Stellung.

6. Anordnung nach Anspruch 5, **dadurch gekennzeichnet, daß** die Verschlußglieder (16) in beliebige, die rückgeführte Abgasmenge regelnde Stellungen bewegbar sind.

7. Anordnung nach Anspruch 2, **dadurch gekennzeichnet, daß** die Betätigungsstange (18) eines der Verschlußglieder (16) gleitverschieblich durchsetzt und mit einem Bund (23) formschlüssig am Ventilteller (14) in dessen Öffnungsrichtung angreift, und die elastische Vorspannung auf die diesem Bund (23) gegenüberliegende Fläche (26) des Ventiltellers (14) in dessen Schließrichtung wirkt.

8. Anordnung nach Anspruch 7, **dadurch gekennzeichnet, daß** dem das eine Verschlußglied (16) durchsetzenden Teil der Betätigungsstange (18) ein weiterer Bund (24) zugeordnet ist, welcher in Öffnungsrichtung des anderen Verschlußgliedes (16) formschlüssig an diesem anliegt.

9. Anordnung nach Anspruch 8, **dadurch gekennzeichnet, daß** die elastische Vorspannung auf eine diesem Bund (24) gegenüberliegende Fläche (27) dieses anderen Verschlußgliedes (16) in dessen Schließrichtung wirkt.

10. Anordnung nach Anspruch 8 oder 9, **dadurch gekennzeichnet, daß** jedem Verschlußglied (16) eine eigene, dessen Öffnungsbewegung entgegenwirkende Feder (28, 29) zugeordnet ist.

## Claims

1. Valve arrangement for the control of an externally recirculated exhaust gas flow on an internal combustion engine, having an exhaust gas cooler (5) which is arranged in a recirculation line (2) and may optionally be bypassed by means of the valve arrangement, **characterized in that** the valve arrangement has two valve seats (12, 13) each of which is assigned a closure member (16) which can be actuated by a common actuating mechanism (17) via an adjusting element (21), these closure members (16) being both elastically prestressed and also loaded by the exhaust pressure of the exhaust gas flow into their closed position.

2. Arrangement according to Claim 1, **characterized in that** the closure members (16) designed as circular valve discs (14, 15) are arranged on a common actuating rod (18).

3. Arrangement according to Claim 1 or 2, **characterized in that** the valve arrangement is arranged in a common housing (9) which has a flow path (10) for the exhaust gas flow flowing via the exhaust gas cooler (5) and, separately therefrom, a flow path (11) for the exhaust gas flow bypassing the exhaust gas cooler (5), the two flow paths (10, 11) being controlled on the downstream side by the closure members (16) and leading into a common discharge path (22).

4. Arrangement according to one or more of the preceding claims, **characterized in that** the adjusting element (21), activated by an electronic control unit (25) as a function of sensor signals, displaces the actuating mechanism (17) in one of two mutually opposed actuating directions.

5. Arrangement according to one or more of the preceding claims, **characterized in that** the actuating mechanism (17) can be moved by the adjusting element (21) into at least one position which blocks the recirculation of exhaust gas and in which the two closure members (16) rest on their valve seats (12, 13), and in each case into at least one position recirculating the exhaust gas flow which is passed over the exhaust gas cooler (5) or into a position bypassing the exhaust gas cooler (5).

6. Arrangement according to Claim 5, **characterized in that** the closure members (16) can be moved into any desired positions which regulate the recirculated quantity of exhaust gas.

7. Arrangement according to Claim 2, **characterized in that** the actuating rod (18) passes in a slideably displaceable manner through one of the closure members (16) and engages by means of a collar (23) in a form-fitting manner on the valve disc (14) in the opening direction thereof, and the elastic prestress acts on that surface (26) of the valve disc (14) which lies opposite this collar (23), in the closing direction of the said valve disc.

8. Arrangement according to Claim 7, **characterized in that** that part of the actuating rod (18) which passes through the one closure member (16) is assigned a further collar (24) which bears in a form-fitting manner against the other closure member (16) in the opening direction thereof.

9. Arrangement according to Claim 8, **characterized in that** the elastic prestress acts on a surface (27) of this other closure member (16) that lies opposite this collar (24), in the closing direction of the said closure member.

10. Arrangement according to Claim 8 or 9, **characterized in that** each closure member (16) is assigned a dedicated spring (28, 29) which counteracts the opening movement of the said closure member.

## Revendications

1. Dispositif à soupapes pour la commande d'un flux de gaz d'échappement recyclé en externe dans un moteur à combustion interne, comportant un refroidisseur de gaz d'échappement (5) disposé dans une conduite de recyclage (2), qui peut être contourné facultativement au moyen du dispositif à soupapes, **caractérisé en ce que** le dispositif à soupapes présente deux sièges de soupapes (12, 13), dont chacun est associé un élément de fermeture (16) actionné par un mécanisme d'actionnement commun (17) au moyen d'un organe de réglage (21), ces éléments de fermeture (16) étant, dans leur position de fermeture, aussi bien précontraints élastiquement que sollicités par la pression de gaz d'échappement du flux de gaz d'échappement.

2. Dispositif selon la revendication 1, **caractérisé en ce que** les éléments de fermeture (16) sont disposés sous forme de disques de soupapes circulaires (14, 15) sur une barre d'actionnement commune (18).

3. Dispositif selon la revendication 1 ou 2, **caractérisé en ce que** le dispositif à soupapes est disposé dans une enceinte commune (9) qui présente une piste d'écoulement (10) pour le flux de gaz d'échappement s'écoulant à travers le refroidisseur de gaz d'échappement (5) et, séparément de celle-ci, une piste d'écoulement (11) pour le flux de gaz d'échappement contournant le refroidisseur de gaz d'échappement (5), les deux pistes d'écoulement (10, 11) étant contrôlées du côté aval par les éléments de fermeture (16) et débouchant dans une piste d'évacuation commune (22).

4. Dispositif selon l'une quelconque ou plusieurs des revendications précédentes, **caractérisé en ce que** l'organe de réglage (21) contrôlé par un appareil de commande électronique (25) en fonction de signaux de capteurs, décale le mécanisme d'actionnement (17) dans l'un des deux sens d'actionnement opposés.

5. Dispositif selon l'une quelconque ou plusieurs des revendications précédentes, **caractérisé en ce que** le mécanisme d'actionnement (17) peut être déplacé par l'organe de réglage (21) vers au moins une position bloquant le recyclage de gaz d'échappement, dans laquelle les deux éléments de fermeture (16) reposent sur leurs sièges de soupapes (12, 13), ainsi que respectivement vers au moins une position recyclant le flux de gaz d'échappement conduit à travers le refroidisseur de gaz d'échappement (5) ou une position contournant le refroidisseur de gaz d'échappement (5).

6. Dispositif selon la revendication 5, **caractérisé en ce que** les éléments de fermeture (16) peuvent être déplacés dans n'importe quelles positions régulant la quantité de gaz d'échappement recyclé.

7. Dispositif selon la revendication 2, **caractérisé en ce que** la barre d'actionnement (18) d'un des éléments de fermeture (16) traverse en coulissant et s'engrène par un collier (23) en correspondance géométrique dans le disque de soupape (14) dans le sens d'ouverture de celui-ci, et que la précontrainte élastique agit sur la surface (26) opposée à ce collier (23) du disque de soupape (14) dans le sens de fermeture de celui-ci.

8. Dispositif selon la revendication 7, **caractérisé en ce qu'**à la pièce traversant l'élément de fermeture (16) de la barre d'actionnement (18) est associé un autre collier (24) qui est en contact avec correspondance géométrique, dans le sens d'ouverture de l'autre élément de fermeture (16), avec celui-ci.

9. Dispositif selon la revendication 8, **caractérisé en ce que** la précontrainte élastique agit sur une surface (27) opposée à ce collier (24) de cet autre élément de fermeture (16) dans le sens de fermeture de celui-ci.

10. Dispositif selon la revendication 8 ou 9, **caractérisé en ce qu'**à chaque élément de fermeture (16) est associé un ressort (28, 29) propre agissant à l'encontre du mouvement d'ouverture de celui-ci.
